# EUROPÄISCHE PATENTANMELDUNG

(11) **EP 4 663 598 A1**
(43) Veröffentlichungstag der Anmeldung: **17.12.2025**
(21) Anmeldenummer: 25181675.7
(22) Anmeldetag: 10.06.2025
(51) Int. Cl.: B67B 3/02, B67C 3/16, B67C 3/22, B67C 3/26, B67C 7/00

(54) **VERFAHREN UND VORRICHTUNG ZUM FÜLLEN UND VERSCHLIESSEN VON BEHÄLTERN**

(30) Priorität: 13.06.2024 DE 102024116555
(71) Anmelder: KRONES AG, 93073 Neutraubling (DE)
(72) Erfinder: KONRAD, Thomas, 93073 Neutraubling (DE); MUELLER, Holger, 93073 Neutraubling (DE); POESCHL, Stefan, 93073 Neutraubling (DE); KOERNER, Bastian, 93073 Neutraubling (DE); HABERSETZER, Florian, 93073 Neutraubling (DE); JANKER, Christian, 93073 Neutraubling (DE); SCHOEN, Christian, 93073 Neutraubling (DE); STUBENHOFER, Matthias, 93073 Neutraubling (DE)
(74) Vertreter: v. Bezold & Partner Patentanwälte - PartG mbB

(57) **Zusammenfassung**

Die Erfindung betrifft u.a. ein Verfahren zum Füllen und Verschließen von Behältern (B). Zumindest ein oberer Abschnitt eines Behälters (B) wird in einer Behandlungskammer (12) positioniert. Der Behälter (B) wird mit einem karbonisierten Füllgut mittels eines Füllorgans (30) bis auf ein Gasvolumen (G) in einem Kopfraum (K) des Behälters (B) gefüllt. Das Füllorgan (30) wird von der Behältermündung nach dem Füllen entfernt, wobei ein Druck in der Behandlungskammer (12) größer als ein Sättigungsdruck des karbonisierten Füllguts ist. Der Druck in der Behandlungskammer (12) wird unterhalb des Sättigungsdrucks des karbonisierten Füllguts abgesenkt, wodurch ein Aufschäumen des karbonisierten Füllguts in dem Kopfraum (K) des gefüllten Behälters (B) bewirkt wird, das das Gasvolumen (G) aus dem Kopfraum (K) herausdrückt. Der Behälter (B) wird mittels eines Verschließorgans (52) verschlossen.

## Beschreibung

### Technisches Gebiet

Die Erfindung betrifft ein Verfahren zum Füllen und Verschließen von Behältern. Die Erfindung betrifft ferner eine Vorrichtung, vorzugsweise Rundläufer-Vorrichtung, zum Füllen und Verschließen von Behältern.

### Technischer Hintergrund

Die EP 2 937 310 A2 betrifft ein Verfahren zum Befüllen eines Behälters mit einem Füllprodukt in einer Getränkeabfüllanlage, umfassend das Bereitstellen des Füllprodukts unter einem Überdruck und das Evakuieren des zu befüllenden Behälters zum Erreichen eines Unterdruckes, wobei das unter Überdruck stehende Füllprodukt in den unter Unterdruck stehenden Behälter eingeleitet wird. Nach dem Einleiten des Füllprodukts wird der befüllte Behälter in einer Kammer mit einem Spanngas beaufschlagt, um ein Überschäumen des Füllprodukts vor dem Verschließen des Behälters zu verhindern.

Für die Umsetzung dieser Technik ist es notwendig, dass die den Behälterhals umgebende Kammer sauerstoffarm ist. Dazu kann diese bspw. evakuiert und mit Prozessgas (CO2, N2) gespült werden. Dieser Prozess kann mehrfach nötig sein, um die Sauerstoffaufnahme im Füllgut des Behälters vor dem Verschließen gering zu halten und geforderte Spezifikationen einzuhalten. Mit dem wiederholten Ausführen des Prozesses erhöhen sich Vakuum- und Prozessgasbedarf. Diese Verbräuche stehen im starken Wettbewerb zu anderen Füllsystemen und sind natürlich auch aus ökonomischer und ökologischer Sicht gering zu halten.

Undichtigkeiten durch Verschleiß von Dichtungen der Kammer führen zudem zu weiter erhöhtem Bedarf an Vakuum und Prozessgasen, einhergehend mit schleichender Verschlechterung der Produktqualität, welche im Füllprozess unbemerkt bleiben kann. Ein permanent stabiler Prozess ist nahezu unmöglich.

Der Erfindung liegt die Aufgabe zu Grunde, eine verbesserte Technik zum Füllen und Verschließen eines Behälters zu entwickeln, mit der eine Sauerstoffaufnahme durch das gefüllte Füllgut möglichst geringgehalten und die oben genannten Nachteile zumindest teilweise überwunden werden können.

### Zusammenfassung der Erfindung

Die Aufgabe wird gelöst durch die Merkmale der unabhängigen Ansprüche. Vorteilhafte Weiterbildungen sind in den abhängigen Ansprüchen und der Beschreibung angegeben.

Ein Aspekt betrifft ein Verfahren zum Füllen und Verschließen von Behältern (z. B. mittels einer Vorrichtung wie hierin offenbart). Das Verfahren weist (z. B. gesteuert durch eine Steuereinrichtung) auf:
- Positionieren zumindest eines oberen Abschnitts eines Behälters in einer (z. B. evakuierbaren, spülbaren und/oder vorspannbaren) Behandlungskammer (z. B. mittels einer Hubeinrichtung), wobei vorzugsweise zumindest der obere Abschnitt des Behälters abgedichtet in der Behandlungskammer aufgenommen wird;
- Füllen des zumindest abschnittsweise in der Behandlungskammer positionierten Behälters mit einem karbonisierten (kohlensäurehaltigen) Füllgut (z. B. unter Überdruck) mittels eines Füllorgans, wobei das Füllorgan und eine Behältermündung des Behälters abgedichtet aneinandergepresst sind und der Behälter bis auf ein Gasvolumen in einem Kopfraum des Behälters mit dem karbonisierten Füllgut gefüllt wird;
- Entfernen (z. B. Wegbewegen) des Füllorgans von der Behältermündung nach dem Füllen (z. B. mittels einer Antriebseinheit des Füllorgans), wobei ein Druck in der Behandlungskammer größer als ein Sättigungsdruck des karbonisierten Füllguts ist;
- Absenken des Drucks in der Behandlungskammer unterhalb des Sättigungsdrucks des karbonisierten Füllguts, wodurch ein Aufschäumen des karbonisierten Füllguts in dem Kopfraum des gefüllten Behälters bewirkt wird, das das Gasvolumen aus dem Kopfraum herausdrückt; und
- Verschließen des zumindest abschnittsweise in der Behandlungskammer positionierten Behälters mittels eines Verschließorgans nach dem Entfernen des Füllorgans und dem Absenken des Drucks.

Die vorgeschlagene Technik geht davon aus, das karbonisierte Füllgut im Behälter gezielt zum Aufschäumen zu bringen, um das mit Restsauerstoff behaftete Gasvolumen aus dem Kopfraum herauszudrücken / herauszuschieben. Vorteilhaft kann so die Sauerstoffaufnahme durch das gefüllte Füllprodukt deutlich reduziert werden. Vorteilhaft führt dies zu einer stark verbesserten Füllgutqualität im Behälter. Vorteilhaft ist dabei ein Bedarf an Prozessgas (Vorspanngas) reduziert. Vorteilhaft ist ein notwendiger Ausgleich (erhöhter Prozessgasverbrauch) durch mögliche Undichtigkeiten in der Kammer nicht notwendig, da durch das Aufschäumen der Einfluss der Kammeratmosphäre vernachlässigt werden kann. Der Füllprozess wird somit stabiler über den gesamten Lebenszyklus der Füll-Verschließ-Vorrichtung.

In einem Ausführungsbeispiel erfolgt das Absenken des Drucks in der Behandlungskammer unterhalb des Sättigungsdrucks des karbonisierten Füllguts nach dem Entfernen des Füllorgans. Vorteilhaft kann damit ein zu frühes Aufschäumen und damit gegebenenfalls Überschäumen des Füllguts verhindert und damit die Prozesssicherheit verbessert werden.

In einem weiteren Ausführungsbeispiel erfolgt das Verschließen direkt nach dem vollständigen oder im Wesentlichen vollständigen Herausdrücken des Gasvolumens aus dem Kopfraum, und/oder das Verschließen erfolgt zu einem Zeitpunkt, zu dem das aufgeschäumte Füllgut die Behältermündung erreicht oder über die Behältermündung übersteht, ohne dass es überschäumt oder ohne dass es wesentlich überschäumt. Vorteilhaft kann damit erreicht werden, dass möglichst wenig Restsauerstoff im Kopfraum des Behälters zurückbleibt. Zudem kann vorteilhaft eine Kontamination der Behandlungskammer durch überschäumendes Füllgut verhindert und eine möglichst kurze Gesamtbehandlungszeit erreicht werden.

In einer Ausführungsform ist der Druck in der Behandlungskammer für ≥ 10 ms oder ≥ 20 ms unterhalb des Sättigungsdrucks abgesenkt, bevor das Verschließen erfolgt. Alternativ oder zusätzlich kann der Druck in der Behandlungskammer für ≤ 300 ms oder ≤ 200 ms unterhalb des Sättigungsdrucks abgesenkt sein, bevor das Verschließen erfolgt. Wie bereits erwähnt, kann damit vorteilhaft erreicht werden, dass möglichst wenig Restsauerstoff im Kopfraum des Behälters zurückbleibt. Zudem kann, wie ebenfalls bereits erwähnt, vorteilhaft eine möglichst kurze Gesamtbehandlungszeit erreicht werden.

In einer weiteren Ausführungsform ist eine Zeitdauer, für die der Druck in der Behandlungskammer unterhalb des Sättigungsdrucks abgesenkt ist, bevor der Behälter verschlossen wird, zum Beeinflussen des Aufschäumens einstellbar (z. B. mittels einer Benutzerschnittstelle), vorzugsweise zwischen 10 ms und 300 ms, bevorzugt zwischen 20 ms und 200 ms. Alternativ oder zusätzlich kann eine Druckdifferenz zwischen dem Druck in der Behandlungskammer bei dem Entfernen des Füllorgans und dem abgesenkten Druck in der Behandlungskammer unterhalb des Sättigungsdrucks, vorzugsweise nach dem Entfernen des Füllorgans, zum Beeinflussen des Aufschäumens einstellbar (z. B. mittels einer Benutzerschnittstelle), vorzugsweise zwischen 0,5 bar und 2 bar. Vorteilhaft kann damit ein Aufschäumverhalten des karbonisierten Füllguts angepasst werden, um letztlich ein Aufschäumverhalten zu erzeugen, das zu einem Aufschäumen des Füllguts bis zur Behältermündung kurz vor dem Verschließen führt, sodass im Ergebnis möglichst wenig Restsauerstoff im Kopfraum des Behälters zurückbleibt.

In einer Ausführungsvariante weist das Absenken des Drucks in der Behandlungskammer ein Abführen eines Spanngases aus der Behandlungskammer über das von der Behältermündung entfernte Füllorgan, vorzugsweise über einen Spann- und/oder Spülgaskanal des Füllorgans, auf. Vorteilhaft kann somit zum Absenken des Drucks in der Behandlungskammer auf bereits vorhandene Gerätetechnik zurückgegriffen werden.

In einer weiteren Ausführungsvariante weist das Verfahren ferner ein zumindest teilweises Wiederverwenden des abgeführten Spanngases als Spülgas bei einem Spülen eines nachfolgenden Behälters mittels des Füllorgans auf. Vorteilhaft kann somit ein Teil des Spanngases zurückgewonnen / wiederverwendet werden, wodurch vorzugsweise ein Prozessgasverbrauch des Verfahrens wesentlich reduziert wird.

In einem weiteren Ausführungsbeispiel weist das Verfahren ferner ein Positionieren des Verschließorgans in einer Bereitschaftsposition direkt oberhalb von der Behältermündung des zumindest abschnittsweise in der Behandlungskammer positionierten Behälters nach dem Entfernen des Füllorgans und vor und/oder während des Absenkens des Drucks in der Behandlungskammer unterhalb des Sättigungsdrucks des karbonisierten Füllguts auf. Vorteilhaft kann damit einerseits eine Drossel für das aus dem Kopfraum austretende Gasvolumen bereitgestellt werden. Andererseits kann vorteilhaft ermöglicht werden, dass der Behälter schnell zu einem gewünschten Zeitpunkt verschlossen werden kann, um den Behälter dann zu verschließen, wenn das gesamte Gasvolumen herausgeschoben wurde und bevor das aufgeschäumte Füllgut überschäumt.

In einer Ausführungsform besteht in der Bereitschaftsposition ein Abstand zwischen dem Verschließorgan und der Behältermündung, der vorzugsweise ≥ 0,5 mm und/oder ≤ 3 mm, besonders bevorzugt rund 1,5 mm, ist. Vorteilhaft lässt sich damit eine besonders günstige Drosselwirkung für das aus dem Kopfraum herausgedrückte Gasvolumen erzielen und zudem sicherstellen, dass der Behälter schnell zu dem gewünschten Zeitpunkt verschlossen werden kann.

In einer weiteren Ausführungsform besteht in der Bereitschaftsposition ein Ringspalt zwischen dem Verschließorgan und der Behältermündung, der vorzugsweise als (z. B. einstellbare) Drossel für das aus dem Kopfraum herausgedrückte Gasvolumen wirkt. Vorteilhaft lässt sich somit die Ausströmcharakteristik des Gasvolumens und damit auch das Aufschäumen des Füllguts wie gewünscht beeinflussen, um den Prozess weiter zu verbessern.

In einer Ausführungsvariante ist der Abstand durch Anpassen der Bereitschaftsposition zum Beeinflussen des Aufschäumens einstellbar (z. B. mittels einer Benutzerschnittstelle), vorzugsweise zwischen 0,5 mm und 3 mm. Alternativ oder zusätzlich kann eine Größe des Ringspalts durch Anpassen der Bereitschaftsposition zum Beeinflussen des Aufschäumens einstellbar sein (z. B. mittels einer Benutzerschnittstelle). Vorteilhaft kann damit ein Aufschäumverhalten des karbonisierten Füllguts angepasst werden, um letztlich ein Aufschäumverhalten zu erzeugen, das zu einem Aufschäumen des Füllguts bis zur Behältermündung kurz vor dem Verschließen führt, sodass im Ergebnis möglichst wenig Restsauerstoff im Kopfraum des Behälters zurückbleibt.

In einer weiteren Ausführungsvariante weist das Verfahren ferner auf:
- Evakuieren des zumindest abschnittsweise in der Behandlungskammer positionierten Behälters mittels des Füllorgans vor dem Füllen, wobei das Füllorgan und die Behältermündung während des Evakuierens abgedichtet aneinandergepresst sind; und optional
- Spülen des zumindest abschnittsweise in der Behandlungskammer positionierten Behälters nach dem Evakuieren und vor dem Füllen, wobei das Füllorgan und die Behältermündung während des Spülens abgedichtet aneinandergepresst sind; und vorzugsweise
- erneutes Evakuieren des zumindest abschnittsweise in der Behandlungskammer positionierten Behälters mittels des Füllorgans nach dem Spülen und, bevorzugt unmittelbar, vor dem Füllen, wobei das Füllorgan und die Behältermündung während des erneuten Evakuierens abgedichtet aneinandergepresst sind.

Vorteilhaft kann somit der Füllprozess weiter verbessert und insbesondere eine Füllgeschwindigkeit erhöht und ein Restsauerstoffgehalt im abgefüllten Füllgut verringert werden.

In einer weiteren Ausführungsvariante weist das Verfahren ferner auf:
- Vorspannen der Behandlungskammer auf einen Druck oberhalb des Sättigungsdrucks des karbonisierten Füllguts vor dem Entfernen des Füllorgans von der Behältermündung; und optional
- Evakuieren der Behandlungskammer vor dem Vorspannen.

Vorteilhaft kann damit erreicht werden, dass das karbonisierte Füllgut im Behälter beim Entfernen des Füllorgans nicht sofort aufschäumt. Stattdessen kann das Aufschäumen durch Wahl des Zeitpunkts zum Absenken des Drucks auf einen gewünschten Zeitpunkt verzögert werden, z. B. bis das Verschließorgan in der Bereitschaftsposition zum Erzielen der gewünschten Drosselwirkung ist.

Ein weiterer Aspekt betrifft eine Vorrichtung, vorzugsweise Rundläufer-Vorrichtung, zum Füllen und Verschließen von Behältern. Die Vorrichtung weist mindestens eine Behandlungsstation aufweisend ein (z. B. bewegbares) Füllorgan, ein (z. B. bewegbares) Verschließorgan und eine (z. B. evakuierbare und/oder vorspannbare) Behandlungskammer, in der zumindest ein oberer Abschnitt eines Behälters positionierbar, vorzugsweise abgedichtet aufnehmbar, ist, auf. Die Vorrichtung weist ferner eine Steuereinrichtung auf, die dazu konfiguriert ist, die Vorrichtung gemäß einem Verfahren hierin offenbart zu betreiben. Vorteilhaft können mit der Vorrichtung die gleichen Vorteile erzielt werden, die bereits unter Bezugnahme auf das Verfahren beschrieben wurden.

In einem Ausführungsbeispiel weist das Verschließorgan ein Verschließerelement zum Verschließen des Behälters auf, wobei vorzugsweise das Verschließerelement zum Aufnehmen eines Kronkorkens zum Verschließen des Behälters ausgebildet ist. Das Verschließorgan kann ferner eine, vorzugsweise elektrische, Antriebseinheit zum (z. B. linearen) Bewegen des Verschließerelements zum Verschließen des Behälters aufweisen, wobei vorzugsweise die Antriebseinheit eine elektrische Servoantriebseinheit ist.

In einem weiteren Ausführungsbeispiel ist die Behandlungskammer abdichtbar, vorzugsweise oberseitig mittels des Verschließorgans und/oder unterseitig mittels einer, vorzugsweise aufblasbaren, Dichtung zum Behälter, bevorzugt Behälterhals.

Ein weiterer Aspekt der vorliegenden Offenbarung betrifft eine Behälterbehandlungsanlage (z. B. zum Temperieren, Herstellen, Reinigen, Beschichten, Prüfen, Abfüllen, Verschließen, Pasteurisieren, Etikettieren, Bedrucken, Beschriften, Laserbeschriften und/oder Verpacken von Behältern für flüssige oder pastöse Medien, vorzugsweise Getränke, flüssige Nahrungsmittel oder Produkte aus der Pharma- oder Health-Care-Industrie). Die Behälterbehandlungsanlage kann die Vorrichtung wie hierin offenbart aufweisen. Die Behälterbehandlungsanlage kann beispielsweise eine Getränkeabfüllanlage sein.

Beispielsweise können die Behälter als Flaschen, Dosen, Kanister, Kartons, Flakons, Tuben usw. ausgeführt sein.

Vorzugsweise kann sich der Begriff "Steuereinrichtung" auf eine Elektronik (z. B. ausgeführt als eine Treiberschaltung oder mit Mikroprozessor(en) und Datenspeicher) und/oder eine mechanische, pneumatische und/oder hydraulische Steuerung beziehen, die je nach Ausbildung Steuerungsaufgaben und/oder Regelungsaufgaben und/oder Verarbeitungsaufgaben übernehmen kann. Auch wenn hierin der Begriff "Steuern" verwendet wird, kann damit gleichsam zweckmäßig auch "Regeln" bzw. "Steuern mit Rückkopplung" und/oder "Verarbeiten" umfasst bzw. gemeint sein. Die Steuereinrichtung kann beispielsweise eine Zentralsteuereinrichtung sein oder mehrere dezentral bzw. verteilt angeordnete Steuereinheiten aufweisen.

Die zuvor beschriebenen bevorzugten Ausführungsformen und Merkmale der Erfindung sind beliebig miteinander kombinierbar.

### Kurzbeschreibung der Figuren

Weitere Einzelheiten und Vorteile der Erfindung werden im Folgenden unter Bezug auf die beigefügten Zeichnungen beschrieben. Es zeigen:
- Figur 1: eine schematische Darstellung einer Vorrichtung zum Füllen und Verschließen von Behältern gemäß einem Ausführungsbeispiel; und
- Figuren 2 bis 6: Schritte eines Verfahrens zum Füllen und Verschließen von Behältern gemäß einem Ausführungsbeispiel.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

### Detaillierte Beschreibung beispielhafter Ausführungsformen

Die Figur 1 zeigt eine Vorrichtung 10 zum Füllen und Verschließen von Behältern B. Bevorzugt ist die Vorrichtung 10 eine integrierte Füll-Verschließ-Vorrichtung, vorzugsweise in Rundläuferbauweise.

Die Vorrichtung 10 kann bspw. in einer Behälterbehandlungsanlage, z. B. eine Getränkeabfüllanlage, umfasst sein. Beispielsweise kann die Vorrichtung 10 in der Behälterbehandlungsanlage (behälter-) stromabwärts von einer Reinigungsvorrichtung zum Reinigen der Behälter B angeordnet sein. Beispielsweise kann die Vorrichtung 10 in der Behälterbehandlungsanlage (behälter-) stromaufwärts von einer Etikettiervorrichtung zum Etikettieren der Behälter B angeordnet sein.

Die Vorrichtung 10 weist eine Behandlungskammer 12, ein Füllorgan 30, ein Verschließorgan 52 und eine Steuereinrichtung 60 auf. Bevorzugt weist die Vorrichtung 10 mehrere

Behandlungsstationen mit je einer Behandlungskammer 12, je einem Füllorgan 30 und je einem Verschließorgan 52 zum gleichzeitigen bzw. zeitlich überlappenden Behandeln (Füllen und Verschließen) mehrerer Behälter B auf. Die Vorrichtung 10 kann vorzugsweise als eine Rundläufer-Vorrichtung ausgeführt sein. Beispielsweise können die Stationen verteilt um einen Umfang eines Karussells der Rundläufer-Vorrichtung angeordnet sein.

Bevorzugt kann die Behandlungsstation während eines Füllens und Verschließens des Behälters B zum Transportieren des Behälters B von einem Einlauf zu einem Auslauf der Vorrichtung 10 bewegt werden, z. B. auf einem Teilkreis der beispielhaft als Rundläufer ausgeführten Vorrichtung 10.

In der Behandlungskammer 12 kann zumindest ein oberer Abschnitt des Behälters B mit dessen Behältermündung abgedichtet aufgenommen werden. Der zumindest abschnittsweise in der Behandlungskammer 12 aufgenommene Behälter B kann mittels des Füllorgans 30 gefüllt und mittels des Verschließorgans 52 verschlossen werden.

Beispielsweise kann der Behälter B mittels einer Behälteraufnahme 14 (nicht im Detail in Figur 1 dargestellt) gehalten sein. Die Behälteraufnahme 14 kann eine Behälterhalterung zum Halten des Behälters B aufweisen. Die Behälterhalterung kann bspw. ein Behälterteller (eine Stützplatte) zum bodenseitigen Abstützen des Behälters B sein. Der Behälter B kann auf dem Behälterteller stehen. Alternativ oder zusätzlich kann die Behälterhalterung den Behälter B beispielsweise an dessen Behälterrumpf oder Behälterhalsring abstützen, z. B. als eine Behälterklammer.

Bevorzugt kann der Behälter B mittels der Behälteraufnahme 14 zum Positionieren zumindest des oberen Abschnitts des Behälters B in der Behandlungskammer 14 bewegt werden. Beispielsweise kann eine Hubeinrichtung die Behälteraufnahme 14 zusammen mit dem Behälter B anheben. Der Behälter B kann mittels der Hubeinrichtung zumindest abschnittsweise von unten in die Behandlungskammer 12 eingeführt werden. Nach der Behandlung kann der Behälter B mittels der Hubeinrichtung nach unten aus der Behandlungskammer 12 entfernt / wegbewegt werden. Die Hubeinrichtung kann bspw. eine elektrische, eine hydraulische oder eine pneumatische Hubeinrichtung sein.

Für die Behandlung kann der in der Behandlungskammer 12 aufgenommene Abschnitt des Behälters B abgedichtet in der Behandlungskammer 12 aufgenommen sein. Beispielsweise kann die Behandlungskammer 12 oberseitig von dem Verschließorgan 52 abgedichtet sein. Beispielsweise kann die Behandlungskammer 12 unterseitig mittels einer (z. B. Behälterhals-) Dichtung 16 zu einem Behälterhals des Behälters B abgedichtet sein. Die Dichtung 16 kann bspw. als ein aufblasbarer Ringkörper ausgebildet sein, der sich um einen Behälterhals des Behälters B legen kann.

Es ist möglich, dass die Behandlungskammer 12 bspw. evakuiert, gespült und/oder vorgespannt wird.

Die Behandlungskammer 12 kann bspw. über einen Evakuierkanal 18 mit einer Vakuumquelle 20 verbunden sein. Im Evakuierkanal 18 kann ein Evakuierventil 22 zum wahlweisen Blockieren oder Freigeben des Evakuierkanals 18 angeordnet sein. Beispielsweise kann die Steuereinrichtung 60 das Evakuierventil 22 zum wahlweisen Einnehmen einer Offenstellung oder einer Schließstellung betreiben. Wenn das Evakuierventil 22 in einer Offenstellung ist, kann Gas aus der Behandlungskammer 12 durch den Evakuierkanal 18 in Richtung zu der Vakuumquelle 20 abgesaugt werden. Die Behandlungskammer 12 kann somit evakuiert werden, z. B. auf ein Druckniveau unterhalb eines Umgebungsdrucks, z. B. auf einen Unterdruck bei einem Absolutdruck von 0,5 bar bis 0,05 bar, bevorzugt 0,3 bar bis 0,1 bar, besonders bevorzugt von 0,1 bar.

Die Behandlungskammer 12 kann bspw. über einen Spanngaskanal 24 mit einer Spanngasquelle 26 verbunden sein. Die Spanngasquelle 26 kann bspw. eine Inertgasquelle, z. B. eine Kohlenstoffdioxidquelle oder eine Stickstoffquelle, sein. Im Spanngaskanal 24 kann ein Spanngasventil 28 zum wahlweisen Blockieren oder Freigeben des Spanngaskanals 24 angeordnet sein.

Beispielsweise kann die Steuereinrichtung 60 das Spanngasventil 28 zum wahlweisen Einnehmen einer Offenstellung oder einer Schließstellung betreiben. Wenn das Spanngasventil 28 in einer Offenstellung ist, kann Spanngas, z. B. Kohlenstoffdioxid (CO2) oder Stickstoff (N), von der Spanngasquelle 26 durch den Spanngaskanal 24 zu der Behandlungskammer 12 zugeführt werden. Die Behandlungskammer 12 kann somit vorgespannt werden. Beispielsweise kann die Behandlungskammer 12 mit einem Spanngas unter einem Absolutdruck von 2 bar bis 9 bar beaufschlagt werden, bevorzugt unter einem Absolutdruck von 3,5 bar bis 7 bar, besonders bevorzugt unter einem Absolutdruck von 3,8 bar bis 5,5 bar.

Das Füllorgan 30 ist zum Füllen des zumindest abschnittsweise in der Behandlungskammer 12 aufgenommenen Behälters B ausgeführt. Das Füllorgan 30 kann den Behälter B mit einem karbonisierten (kohlensäurehaltigen) flüssiges oder pastöses Füllgut füllen.

Das Füllorgan 30 kann den Behälter B mit einem Fülldruck (Überdruck) befüllen, der größer als ein Sättigungsdruck des karbonisierten Füllguts ist. Beispielsweise kann das Füllgut unter einem Überdruck mit einem Absolutdruck von 1 bar bis 9 bar, vorzugsweise 2,5 bar bis 6 bar, besonders bevorzugt 2,8 bar bis 3,3 bar, von einer Füllgutquelle 36 bereitgestellt und mittels des Füllorgans 30 in den Behälter B gefüllt werden.

Beispielsweise kann das Füllorgan 30 einen Füllgutkanal 32 mit einem Füllventil 34 zum wahlweisen Freigeben oder Blockieren des Füllgutkanals 32 aufweisen. Das Füllorgan 30 kann über den Füllgutkanal 32 mit einer Füllgutquelle 36, vorzugsweise einem Füllguttank, verbunden sein. Die Füllgutquelle 36 kann ein karbonisiertes Füllgut bereitstellen, z. B. Bier, kohlensäurehaltiges Wasser oder ein anderes kohlensäurehaltiges Getränk. Bevorzugt kann die Füllgutquelle 36 das karbonisierte Füllgut mit dem erwähnten Überdruck bereitstellen.

Beispielsweise kann die Steuereinrichtung 60 das Füllventil 34 zum wahlweisen Einnehmen einer Offenstellung oder einer Schließstellung betreiben. Optional kann ein geöffneter Strömungsquerschnitt des Füllventils 34 angepasst werden. Wenn das Füllventil 34 in einer Offenstellung ist, kann das karbonisierte Füllgut durch den Füllgutkanal 32 zu einem Auslass des Füllorgans 30 zugeführt werden. Der Behälter B kann somit mit dem karbonisierten Füllgut gefüllt werden.

Beispielsweise kann das Füllorgan 30 einen Evakuierkanal 38 mit einem Evakuierventil 40 zum wahlweisen Freigeben oder Blockieren des Evakuierkanals 38 aufweisen. Das Füllorgan 30 kann über den Evakuierkanal 38 mit einer Vakuumquelle 42 verbunden sein. Die Vakuumquelle 42 kann mit der Vakuumquelle 20 verbunden sein oder als eine gemeinsame Vakuumquelle ausgebildet sein. Beispielsweise kann die Steuereinrichtung 60 das Evakuierventil 40 zum wahlweisen Einnehmen einer Offenstellung oder einer Schließstellung betreiben. Wenn das Evakuierventil 40 in einer Offenstellung ist, kann Gas von einem Auslass des Füllorgans 30 durch den Evakuierkanal 38 in Richtung zu der Vakuumquelle 42 abgesaugt werden. Der Behälter B kann somit evakuiert werden, z. B. auf ein Druckniveau unterhalb eines Umgebungsdrucks.

Beispielsweise kann das Füllorgan 30 einen Spülgaskanal 44 mit einem Spülgasventil 46 zum wahlweisen Freigeben oder Blockieren des Spülgaskanals 44 aufweisen. Das Füllorgan 30 kann über den Spülgaskanal 44 mit einer Spülgasquelle 48 verbunden sein. Die Spülgasquelle 48 kann bspw. eine Inertgasquelle, z. B. eine Kohlenstoffdioxidquelle oder eine Stickstoffquelle, sein.

Die Spülgasquelle 48 kann mit der Spanngasquelle 26 verbunden sein oder als eine gemeinsame Spann- und/oder Spülgasquelle ausgebildet sein. Vorzugsweise steht der Spülgaskanal 44 bzw. die Spülgasquelle 48 unter einem höheren (Absolut-) Druck als der Spanngaskanal 24 bzw. die Spanngasquelle 26. Beispielsweise weist die Spülgasquelle 48 / der Spülgaskanal 44 einen Absolutdruck von 0,5 bar bis 4 bar, bevorzugt einen Absolutdruck von 1,4 bar bis 1,9 bar, auf. Beispielsweise weist die Spanngasquelle 26 / der Spanngaskanal 84 einen Absolutdruck von 2 bar bis 11 bar, bevorzugt einen Absolutdruck von 5 bar bis 9 bar, auf.

Beispielsweise kann die Steuereinrichtung 60 das Spülgasventil 46 zum wahlweisen Einnehmen einer Offenstellung oder einer Schließstellung betreiben. Wenn das Spülgasventil 46 in einer Offenstellung ist, kann Spülgas, z. B. Kohlenstoffdioxid (CO2) oder Stickstoff (N), von der Spülgasquelle 48 durch den Spülgaskanal 44 zu einem Auslass des Füllorgans 30 zugeführt werden. Der Behälter B kann somit gespült werden.

Das Füllorgan 30 ist zum Füllen des Behälters B an eine Behältermündung des Behälters B anpressbar. Vorzugsweise kann das Füllorgan 30 eine Antriebseinheit 50 aufweisen. Die Antriebseinheit 50 kann das Füllorgan 30 zum Anpressen auf die Behältermündung und zum Freigeben der Behältermündung bewegen. Bevorzugt kann die Antriebseinheit 50 einen Auslass des Füllorgans 30 innerhalb der Behandlungskammer 12 bewegen, z. B. schräg oder horizontal.

Die Antriebseinheit 50 kann den Auslass des Füllorgans 30 zum Anpressen auf die Behältermündung bewegen, z. B. wenn eine Behandlung, wie bspw. Evakuieren, Spülen, Spannen und/oder Füllen, durch das Füllorgan 30 gewünscht ist. Die Antriebseinheit 50 kann den Auslass des Füllorgans 30 weg von der Behältermündung bewegen, um z. B. eine Behandlung des Behälters B durch das Verschließorgan 52 zu ermöglichen. Die Antriebseinheit 50 kann das Füllorgan 30 bevorzugt entlang einer Achse bewegen, die angeschrägt zu einer Hochachse der Vorrichtung 10 bzw. des Behälters B ist. Die Antriebseinheit 50 kann bspw. eine elektrische, elektromagnetische, pneumatische oder hydraulische Antriebseinheit 50 sein, z. B. gesteuert von der Steuereinrichtung 60.

Das Verschließorgan 52 kann ein Verschließerelement 54 und eine Antriebseinheit 58 aufweisen.

Das Verschließerelement 54 ist bewegbar, um zu dem zumindest abschnittsweise in der Behandlungskammer 12 aufgenommenen Behälter B bewegt zu werden und einen Verschluss 56 auf den Behälter B zu applizieren. Bevorzugt ist das Verschließerelement 54 in einer Vertikalrichtung nach unten und nach oben bewegbar. Im Einzelnen kann das Verschließerelement 54 zu einer Behältermündung des zumindest abschnittsweise in der Behandlungskammer 12 aufgenommenen Behälters B bewegt werden und dann den Verschluss 56 auf die Behältermündung applizieren. Es ist möglich, dass der Verschluss 56 auf den Behälter B mittels des Verschließerelements 54 bspw. aufgedrückt, angedrückt oder aufgeschraubt wird.

Der von dem Verschließerelement 54 applizierbare Verschluss 56 kann beispielsweise ein Deckel, ein Korken, ein Kronkorken oder ein Schraubverschluss sein. Besonders bevorzugt ist das Verschließerelement 54 dazu ausgebildet, den Behälter B mit einem als Kronkorken ausgeführten Verschluss 56 zu verschließen. Das Verschließerelement 54 kann bspw. einen als Stempel oder Aufsatz ausgeführten Verschließkopf aufweisen.

Die Antriebseinheit 58 kann mit dem Verschließerelement 54 zum Antreiben des Verschließerelements 54 zum Bewegen zu und weg von dem Behälter B verbunden sein. Bevorzugt kann die Antriebseinheit 58 das Verschließerelement 54 dabei vertikal bewegen, zum Beispiel in einer Vertikalrichtung nach unten zu dem Behälter B und in einer Vertikalrichtung nach oben weg von dem Behälter B. Je nach Ausführung des Verschlusses 56 sind jedoch bspw. auch durch die Antriebseinheit 58 angetriebene Drehbewegungen des Verschließerelements 54 möglich. Die Antriebseinheit 50 kann bspw. eine elektrische, elektromagnetische, pneumatische oder hydraulische Antriebseinheit 50 sein, z. B. gesteuert von der Steuereinrichtung 60.

Nachfolgend ist ein Verfahren zum Füllen und Verschließen eines Behälters B, vorzugsweise mittels der Vorrichtung 10, z. B. gesteuert von der Steuereinrichtung 60, unter Bezugnahme auf die Figuren 2 bis 6 erläutert.

In Figur 2 ist dargestellt, dass zumindest der obere Abschnitt des Behälters B in der Behandlungskammer 12 positioniert / aufgenommen ist. Bevorzugt wurde der Behälter B durch eine Hubeinrichtung (nicht in Figur 2 dargestellt) und gehalten in der Behälteraufnahme 14 von unten in die Behandlungskammer 12 eingeführt. Bevorzugt kann die Dichtung 16 zwischen der Behandlungskammer 12 und dem Behälter B abdichten. Beispielsweise kann die Dichtung 16 mit Druckluft beaufschlagt sein.

Bevorzugt wird der Behälter B von dem Füllorgan 30 mit einem Überdruck befüllt. Bevorzugt herrscht in dem Behälter B vor dem Füllen ein Unterdruck.

Das Füllorgan 30 füllt den zumindest abschnittsweise in der Behandlungskammer 12 positionierten Behälter B mit einem karbonisierten Füllgut. Das Füllorgan 30 und die Behältermündung des Behälters B sind dabei abgedichtet aneinandergepresst. Bevorzugt hat die Antriebseinheit 50 das Füllorgan 30 hin zu der Behältermündung des Behälters B zum Anpressen an die Behältermündung bewegt, und/oder der Behälter B wurde von unten mittels der Hubeinrichtung (nicht in Figur 2 dargestellt) gegen das ausgefahrene Füllorgan 30 bewegt, um das Füllorgan 30 und die Behältermündung aneinanderzupressen.

Der Behälter B wird von dem Füllorgan 30 bis auf ein Gasvolumen G im an die Behältermündung angrenzenden Kopfraum K des Behälters B mit dem karbonisierten Füllgut gefüllt. Zum Füllen kann bspw. die Steuereinrichtung 60 das Füllventil 34 zum Öffnen betreiben. Karbonisiertes Füllgut kann aus der Füllgutquelle 36 durch den Füllgutkanal 32 des Füllorgans 30 in den abgedichtet angepressten Behälter B strömen.

Vor einem Füllen des Behälters B kann der Behälter B bevorzugt evakuiert, gespült und erneut evakuiert werden.

Beispielsweise kann der Behälter B mittels des Füllorgans 30 evakuiert werden, während das Füllorgan 30 und die Behältermündung abgedichtet aneinandergepresst sind. Zum Evakuieren kann bspw. die Steuereinrichtung 60 das Evakuierventil 40 zum Öffnen betreiben. Gas aus dem abgedichtet angepressten Behälter B kann über den Evakuierkanal 38 hin zu der Vakuumquelle 42 strömen.

Vorzugsweise kann der Behälter B mittels des Füllorgans 30 nach dem Evakuieren gespült werden, während das Füllorgan 30 und die Behältermündung abgedichtet aneinandergepresst sind. Zum Spülen kann beispielsweise die Steuereinrichtung 60 das Spülgasventil 46 zum Öffnen betreiben. Spülgas von der Spülgasquelle 48 kann über den Spülgaskanal 44 des Füllorgans 30 in den abgedichtet angepressten Behälter B strömen.

Bevorzugt kann der Behälter B mittels des Füllorgans 30 nach dem Spülen erneut evakuiert werden, während das Füllorgan 30 und die Behältermündung abgedichtet aneinandergepresst sind. Zum erneuten Evakuieren kann bspw. die Steuereinrichtung 60 das Evakuierventil 40 zum Öffnen betreiben. (Spül-) Gas aus dem abgedichtet angepressten Behälter B kann über den Evakuierkanal 38 hin zu der Vakuumquelle 42 angesaugt werden.

Entsprechend kann das karbonisierte Füllgut beim Füllen bevorzugt in den (z. B. erneut) evakuierten Behälter B gefüllt werden. In dem (z. B. erneut) evakuierten Behälter B herrscht vorzugsweise ein Unterdruck.

Während der Behälter B abschnittsweise abgedichtet in der Behandlungskammer 12 aufgenommen ist, kann die Behandlungskammer 12 auf einen Druck vorgespannt werden, der oberhalb eines Sättigungsdrucks des karbonisierten Füllguts liegt.

Zum Vorspannen kann beispielsweise die Steuereinrichtung 60 das Spanngasventil 28 zum Öffnen betreiben. Spanngas von der Spanngasquelle 26 kann über den Spanngaskanal 24 in die Behandlungskammer 12 strömen.

Das Vorspannen der Behandlungskammer 12 erfolgt vor dem Entfernen des Füllorgans 30 von der Behältermündung. Beispielsweise kann das Spannen der Behandlungskammer 12 erfolgen, während der Behälter B evakuiert, gespült, erneut evakuiert und/oder gefüllt wird.

Besonders bevorzugt wird die Behandlungskammer 12 vor dem Vorspannen noch evakuiert. Zum Evakuieren kann bspw. die Steuereinrichtung 60 das Evakuierventil 22 zum Öffnen betreiben. Gas aus der Behandlungskammer 12 kann über den Evakuierkanal 18 hin zu der Vakuumquelle 20 angesaugt werden.

In Figur 3 ist dargestellt, dass das Füllorgan 30 von der Behältermündung des Behälters B nach dem Füllen entfernt wird. Das Füllorgan 30 kann beispielsweise mittels der Antriebseinheit 50 weg von der Behältermündung bewegt werden. Hierbei kann in der Behandlungskammer 12 ein Druck herrschen, der größer als ein Sättigungsdruck des karbonisierten Füllguts im Behälter B ist. Entsprechend schäumt das Füllgut im Behälter B nicht auf.

Vorzugsweise kann das Verschließorgan 52 in einer Bereitschaftsposition positioniert werden, nachdem das Füllorgan 30 von der Behältermündung entfernt wurde. Beispielsweise kann das Verschließerelement 54 von der Antriebseinheit 58 in die Bereitschaftsposition bewegt werden. Vorzugsweise kann die Bereitschaftsposition direkt oberhalb von der Behältermündung des Behälters B sein.

Bevorzugt besteht in der Bereitschaftsposition des Verschließorgans 52 ein Ringspalt zwischen einer Unterseite des Verschließorgans 52 und der Behältermündung.

Beispielsweise kann in der Bereitschaftsposition ein Abstand zwischen dem Verschließorgan 52 und der Behältermündung bestehen, der vorzugsweise ≥ 0,5 mm und/oder ≤ 3 mm, besonders bevorzugt rund 1,5 mm, beträgt. Der Abstand kann beispielsweise zwischen einem untersten Punkt des Verschließorgans 52 oder des davon gehaltenen Verschlusses 56 und einem obersten Punkt der Behältermündung gemessen werden. Bevorzugt wird der Abstand in einer Vertikalrichtung gemessen.

Vorzugsweise können der Abstand bzw. eine Größe des Ringspalts durch Anpassen / Verstellen der Bereitschaftsposition einstellbar sein. Beispielsweise kann der Abstand in einem Bereich zwischen 0,5 mm und 3 mm einstellbar sein. Beispielsweise kann der Abstand bzw. die Größe des Ringspalts mittels einer Benutzerschnittstelle der Vorrichtung 10 durch eine Benutzereingabe vorgegeben werden.

In Figur 4 ist dargestellt, dass ein Druck in der Behandlungskammer 12 unterhalb des Sättigungsdrucks des karbonisierten Füllguts im Behälter B abgesenkt wird. Bevorzugt erfolgt das Absenken des Drucks, nachdem das Füllorgan 30 von der Behältermündung entfernt wurde und/oder erst nachdem das Verschließorgan 52 bzw. das Verschließerelement 54 in der Bereitschaftsposition positioniert wurde.

Das Absenken des Drucks in der Behandlungskammer 12 unterhalb des Sättigungsdrucks des karbonisierten Füllgut im Behälter B bewirkt, dass auch ein Druck im Kopfraum des Behälters B unter den Sättigungsdruck des karbonisierten Füllguts fällt. Es wird ein Aufschäumen des karbonisierten Füllguts in dem Behälter B bewirkt. Die in dem karbonisierten Füllgut gebundene Kohlensäure entbindet sich teilweise vom flüssigen Füllgut und schäumt dieses im Kopfraum K des Behälters B auf. Das Aufschäumen bzw. der entstehende Schaum S bewirkt, dass das noch mit Restsauerstoff behaftete Gasvolumen G aus dem Kopfraum K heraus in die Behandlungskammer 12 gedrückt / geschoben wird.

Bevorzugt wirkt der Ringspalt zwischen dem Verschließorgan 52 / Verschließerelement 54 und der Behältermündung als eine Drossel für das aus dem Kopfraum K durch den Schaum S herausgedrückte Gasvolumen G. Wie bereits erwähnt, kann die Drossel durch Anpassen der Bereitschaftsposition des Verschließorgans 52 / Verschließerelements 54 bzw. des Abstands zur Behältermündung anpassbar sein. Dadurch kann das Aufschäumen, insbesondere die Geschwindigkeit des Aufschäumens, wie gewünscht angepasst werden.

Zum Absenken des Drucks kann beispielsweise die Steuereinrichtung 60 das Spanngasventil 28 zum Schließen betreiben und das Spülgasventil 46 zum Öffnen betreiben. Dadurch kann das Spanngas aus der Behandlungskammer 12 durch den Spülgaskanal 44 des Füllorgans 30 abgesaugt werden und der Druck in der Behandlungskammer 12 kann unterhalb des Sättigungsdrucks des karbonisierten Füllguts im Behälter B fallen. Vorzugsweise kann somit das Spanngas aus der Behandlungskammer 12 über den Spülgaskanal 44 des von der Behältermündung entfernten Füllorgans 30 abgeführt werden. Bevorzugt kann dieses abgeführte Spanngas im nächsten Behälterbehandlungszyklus zumindest teilweise wiederverwendet werden als Spülgas bei einem Spülen eines nachfolgenden Behälters B mittels des Füllorgans 30.

Es ist auch möglich, dass der Druck in der Behandlungskammer 12 auf eine zusätzliche oder alternative Weise unterhalb des Sättigungsdrucks des karbonisierten Füllguts abgesenkt wird. Beispielsweise kann der Druck in der Behandlungskammer 12 dadurch abgesenkt werden, dass die Steuereinrichtung 60 das Spanngasventil 28 zum Schließen betreibt und das Evakuierventil 22 und/oder 40 zum Öffnen betreibt.

In Figur 5 ist dargestellt, dass der zumindest abschnittsweise in der Behandlungskammer 12 positionierte Behälter B mittels des Verschließorgans 52 mit einem Verschluss 56, vorzugsweise einem Kronkorken, verschlossen wird. Das Verschließen erfolgt nachdem das Füllorgan 30 von der Behältermündung entfernt wurde und nachdem der Druck in der Behandlungskammer 12 unterhalb des Sättigungsdrucks des karbonisierten Füllguts abgesenkt (und damit das karbonisierte Füllgut aufgeschäumt) wurde.

Zum Verschließen des Behälters B kann beispielsweise das Verschließorgan 52 mittels der Antriebseinheit 58 von der Bereitschaftsposition in eine Verschließposition absenkt werden und dabei den Verschluss 56 auf die Behältermündung applizieren, zum Beispiel durch Aufdrücken, Andrücken oder Aufschrauben.

Bevorzugt erfolgt das Verschließen direkt nach dem vollständigen oder im Wesentlichen vollständigen Herausdrücken des Gasvolumens G aus dem Kopfraum K (siehe Figur 4). Das Verschließen kann damit vorzugsweise zu einem Zeitpunkt erfolgen, zu dem das aufgeschäumte Füllgut bzw. der Schaum S die Behältermündung erreicht oder über die Behältermündung übersteht, ohne dass das aufgeschäumte Füllgut überschäumt oder wesentlich überschäumt.

Vorzugsweise kann der Druck in der Behandlungskammer 12 für ≥ 10 ms oder ≥ 20 ms unterhalb des Sättigungsdrucks abgesenkt sein, bevor das Verschließen erfolgt. Vorzugsweise kann der Druck in der Behandlungskammer 12 für ≤ 300 ms oder ≤ 200 ms unterhalb des Sättigungsdrucks abgesenkt sein, bevor das Verschließen erfolgt.

Wie bereits erwähnt, kann das Aufschäumen mittels Verstellen der Bereitschaftsposition und somit Einstellen der Drossel für das herausgedrückte Gasvolumen G beeinflusst werden, sodass bspw. ein ungewünschtes Überschäumen vor dem Verschließen verhindert werden kann. Alternativ oder zusätzlich kann beispielsweise mittels einer Benutzerschnittstelle der Vorrichtung 10 mindestens ein anderer Betriebsparameter der Vorrichtung 10 zum Beeinflussen des Aufschäumens eingestellt werden.

Beispielsweise kann eine Zeitdauer, für die der Druck in der Behandlungskammer 12 unterhalb des Sättigungsdrucks abgesenkt ist, bevor das Verschließorgan 52 den Behälter B verschließt, mittels einer Benutzerschnittstelle eingestellt werden. Beispielsweise kann die Zeitdauer auf einen Wert zwischen 10 ms und 300 ms, bevorzugt zwischen 20 ms und 200 ms, einstellbar sein.

Beispielsweise kann eine Druckdifferenz zwischen dem Druck in der Behandlungskammer 12 bei dem Entfernen des Füllorgans 30 von der Behältermündung und dem abgesenkten Druck in der Behandlungskammer 12 unterhalb des Sättigungsdrucks, vorzugsweise nach dem Entfernen des Füllorgans 30 von der Behältermündung, mittels einer Benutzerschnittstelle eingestellt werden. Gemäß der gewünschten Druckdifferenz kann bspw. die Steuereinrichtung 60 einen Betrieb der Quellen 20, 26, 42 und/oder 48 und/oder einen Betrieb der Ventile 22, 28, 40 und/oder 46 anpassen. Bevorzugt kann die Druckdifferenz auf einen Wert zwischen 0,5 bar und 2 bar einstellbar sein.

In Figur 6 ist dargestellt, dass der Behälter B mit dem Verschluss 56 verschlossen ist. Der Behälter B kann nun beispielsweise mittels der Hubeinrichtung aus der Behandlungskammer 12 entfernt werden. Ein neuer Behälter B kann danach für einen weiteren Behandlungszyklus zumindest abschnittsweise in der Behandlungskammer 12 abgedichtet aufgenommen werden.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen. Insbesondere sind die einzelnen Merkmale des unabhängigen Anspruchs 1 jeweils unabhängig voneinander offenbart. Zusätzlich sind auch die Merkmale der Unteransprüche unabhängig von sämtlichen Merkmalen des unabhängigen Anspruchs 1 offenbart. Alle Bereichsangaben hierin sind derart offenbart zu verstehen, dass gleichsam alle in den jeweiligen Bereich fallenden Werte einzeln offenbart sind, z. B. auch als jeweils bevorzugte engere Außengrenzen des jeweiligen Bereichs.

### Bezugszeichenliste

- 10: Vorrichtung zum Füllen und Verschließen
- 12: Behandlungskammer
- 14: Behälteraufnahme
- 16: Dichtung
- 18: Evakuierkanal
- 20: Vakuumquelle
- 22: Evakuierventil
- 24: Spanngaskanal
- 26: Spanngasquelle
- 28: Spanngasventil
- 30: Füllorgan
- 32: Füllgutkanal
- 34: Füllventil
- 36: Füllgutquelle
- 38: Evakuierkanal
- 40: Evakuierventil
- 42: Vakuumquelle
- 44: Spülgaskanal
- 46: Spülgasventil
- 48: Spülgasquelle
- 50: Antriebseinheit
- 52: Verschließorgan
- 54: Verschließerelement
- 56: Verschluss
- 58: Antriebseinheit
- 60: Steuereinrichtung

- B: Behälter
- G: Gasvolumen
- K: Kopfraum
- S: Schaum

## Patentansprüche

1. Verfahren zum Füllen und Verschließen von Behältern (B), wobei das Verfahren aufweist:
Positionieren zumindest eines oberen Abschnitts eines Behälters (B) in einer Behandlungskammer (12);
Füllen des zumindest abschnittsweise in der Behandlungskammer (12) positionierten Behälters (B) mit einem karbonisierten Füllgut mittels eines Füllorgans (30), wobei das Füllorgan (30) und eine Behältermündung des Behälters (B) abgedichtet aneinandergepresst sind und der Behälter (B) bis auf ein Gasvolumen (G) in einem Kopfraum (K) des Behälters (B) mit dem karbonisierten Füllgut gefüllt wird;
Entfernen des Füllorgans (30) von der Behältermündung nach dem Füllen, wobei ein Druck in der Behandlungskammer (12) größer als ein Sättigungsdruck des karbonisierten Füllguts ist;
Absenken des Drucks in der Behandlungskammer (12) unterhalb des Sättigungsdrucks des karbonisierten Füllguts, wodurch ein Aufschäumen des karbonisierten Füllguts in dem Kopfraum (K) des gefüllten Behälters (B) bewirkt wird, das das Gasvolumen (G) aus dem Kopfraum (K) herausdrückt; und
Verschließen des zumindest abschnittsweise in der Behandlungskammer (12) positionierten Behälters (B) mittels eines Verschließorgans (52) nach dem Entfernen des Füllorgans (30) und dem Absenken des Drucks.

2. Verfahren nach Anspruch 1, wobei:
das Absenken des Drucks in der Behandlungskammer (12) unterhalb des Sättigungsdrucks des karbonisierten Füllguts nach dem Entfernen des Füllorgans (30) erfolgt.

3. Verfahren nach Anspruch 1 oder Anspruch 2, wobei mindestens eines erfüllt ist von:
das Verschließen erfolgt direkt nach dem vollständigen oder im Wesentlichen vollständigen Herausdrücken des Gasvolumens (G) aus dem Kopfraum (K); und
das Verschließen erfolgt zu einem Zeitpunkt, zu dem das aufgeschäumte Füllgut die Behältermündung erreicht oder über die Behältermündung übersteht, ohne dass es überschäumt oder ohne dass es wesentlich überschäumt.

4. Verfahren nach einem der vorherigen Ansprüche, wobei mindestens eines erfüllt ist von:
der Druck in der Behandlungskammer (12) ist für ≥ 10 ms oder ≥ 20 ms unterhalb des Sättigungsdrucks abgesenkt, bevor das Verschließen erfolgt; und
der Druck in der Behandlungskammer (12) ist für ≤ 300 ms oder ≤ 200 ms unterhalb des Sättigungsdrucks abgesenkt, bevor das Verschließen erfolgt.

5. Verfahren nach einem der vorherigen Ansprüche, wobei mindestens eines erfüllt ist von:
eine Zeitdauer, für die der Druck in der Behandlungskammer (12) unterhalb des Sättigungsdrucks abgesenkt ist, bevor der Behälter (B) verschlossen wird, ist zum Beeinflussen des Aufschäumens einstellbar, vorzugsweise zwischen 10 ms und 300 ms, bevorzugt zwischen 20 ms und 200 ms; und
eine Druckdifferenz zwischen dem Druck in der Behandlungskammer (12) bei dem Entfernen des Füllorgans (30) und dem abgesenkten Druck in der Behandlungskammer (12) unterhalb des Sättigungsdrucks, vorzugsweise nach dem Entfernen des Füllorgans (30), ist zum Beeinflussen des Aufschäumens einstellbar, vorzugsweise zwischen 0,5 bar und 2 bar.

6. Verfahren nach einem der vorherigen Ansprüche, wobei das Absenken des Drucks in der Behandlungskammer (12) aufweist:
Abführen eines Spanngases aus der Behandlungskammer (12) über das von der Behältermündung entfernte Füllorgan (30), vorzugsweise über einen Spann- und/oder Spülgaskanal (24) des Füllorgans (30).

7. Verfahren nach Anspruch 6, ferner aufweisend:
zumindest teilweises Wiederverwenden des abgeführten Spanngases als Spülgas bei einem Spülen eines nachfolgenden Behälters (B) mittels des Füllorgans (30).

8. Verfahren nach einem der vorherigen Ansprüche, ferner aufweisend:
Positionieren des Verschließorgans (52) in einer Bereitschaftsposition direkt oberhalb von der Behältermündung des zumindest abschnittsweise in der Behandlungskammer (12) positionierten Behälters (B) nach dem Entfernen des Füllorgans (30) und vor und/oder während des Absenkens des Drucks in der Behandlungskammer (12) unterhalb des Sättigungsdrucks des karbonisierten Füllguts.

9. Verfahren nach Anspruch 8, wobei:
in der Bereitschaftsposition ein Abstand zwischen dem Verschließorgan (52) und der Behältermündung besteht, der vorzugsweise ≥ 0,5 mm und/oder ≤ 3 mm ist, besonders bevorzugt rund 1,5 mm.

10. Verfahren nach Anspruch 8 oder Anspruch 9, wobei:
in der Bereitschaftsposition ein Ringspalt zwischen dem Verschließorgan (52) und der Behältermündung besteht, der vorzugsweise als Drossel für das aus dem Kopfraum (K) herausgedrückte Gasvolumen (G) wirkt.

11. Verfahren nach Anspruch 9 oder Anspruch 10, wobei mindestens eines erfüllt ist von:
der Abstand ist durch Anpassen der Bereitschaftsposition zum Beeinflussen des Aufschäumens einstellbar, vorzugsweise zwischen 0,5 mm und 3 mm; und
eine Größe des Ringspalts ist durch Anpassen der Bereitschaftsposition zum Beeinflussen des Aufschäumens einstellbar.

12. Verfahren nach einem der vorherigen Ansprüche, ferner aufweisend:
Evakuieren des zumindest abschnittsweise in der Behandlungskammer (12) positionierten Behälters (B) mittels des Füllorgans (30) vor dem Füllen, wobei das Füllorgan (30) und die Behältermündung während des Evakuierens abgedichtet aneinandergepresst sind; und optional
Spülen des zumindest abschnittsweise in der Behandlungskammer (12) positionierten Behälters (B) nach dem Evakuieren und vor dem Füllen, wobei das Füllorgan (30) und die Behältermündung während des Spülens abgedichtet aneinandergepresst sind; und vorzugsweise
erneutes Evakuieren des zumindest abschnittsweise in der Behandlungskammer (12) positionierten Behälters (B) mittels des Füllorgans (30) nach dem Spülen und, bevorzugt unmittelbar, vor dem Füllen, wobei das Füllorgan (30) und die Behältermündung während des erneuten Evakuierens abgedichtet aneinandergepresst sind.

13. Verfahren nach einem der vorherigen Ansprüche, ferner aufweisend:
Vorspannen der Behandlungskammer (12) auf einen Druck oberhalb des Sättigungsdrucks des karbonisierten Füllguts vor dem Entfernen des Füllorgans (30) von der Behältermündung; und optional
Evakuieren der Behandlungskammer (12) vor dem Vorspannen.

14. Vorrichtung (10), vorzugsweise Rundläufer-Vorrichtung, zum Füllen und Verschließen von Behältern (B), wobei die Vorrichtung (10) aufweist:
mindestens eine Behandlungsstation aufweisend ein Füllorgan (30), ein Verschließorgan (52) und eine Behandlungskammer (12), in der zumindest ein oberer Abschnitt eines Behälters (B) positionierbar, vorzugsweise abgedichtet aufnehmbar, ist; und
eine Steuereinrichtung (60), die dazu konfiguriert ist, die Vorrichtung (10) gemäß einem Verfahren nach einem der vorherigen Ansprüche zu betreiben.

15. Verfahren nach einem der Ansprüche 1 bis 13 oder Vorrichtung (10) nach Anspruch 14, wobei mindestens eines erfüllt ist von:
das Verschließorgan (52) weist ein Verschließerelement (54) zum Verschließen des Behälters (B), wobei vorzugsweise das Verschließerelement (54) zum Aufnehmen eines Kronkorkens zum Verschließen des Behälters (B) ausgebildet ist, und eine, vorzugsweise elektrische, Antriebseinheit (58) zum Bewegen des Verschließerelements (54) zum Verschließen des Behälters (B), wobei vorzugsweise die Antriebseinheit (58) eine elektrische Servoantriebseinheit ist, auf; und
die Behandlungskammer (12) ist abdichtbar, vorzugsweise oberseitig mittels des Verschließorgans (52) und/oder unterseitig mittels einer, vorzugsweise aufblasbaren, Dichtung (16) zum Behälter (B), bevorzugt Behälterhals.
